# EUROPÄISCHE PATENTSCHRIFT

(11) **EP 3 453 529 B1**
(45) Veröffentlichungstag und Bekanntmachung des Hinweises auf die Patenterteilung: **29.11.2023**
(21) Anmeldenummer: 18185377.1
(22) Anmeldetag: 25.07.2018
(51) Int. Cl.: B30B 9/30

(54) **KASTEN-BALLENPRESSE MIT SCHIEBETÜR SOWIE VERFAHREN ZUM BETREIBEN EINER SOLCHEN KASTENPRESSE**
BOX BALER WITH SLIDING DOOR AND METHOD FOR OPERATING SUCH A BOX BALER
PRESSE À COFFRE À BALLES POURVUE DE PORTE COULISSANTE AINSI QUE PROCÉDÉ DE FONCTIONNEMENT D'UNE PRESSE À COFFRE

(30) Priorität: 14.08.2017 DE 102017118441; 21.08.2017 DE 102017119092
(43) Veröffentlichungstag der Anmeldung: 13.03.2019
(73) Patentinhaber: Schwelling, Hermann, 88682 Salem (DE)
(72) Erfinder: Schwelling, Hermann, 88682 Salem (DE)
(74) Vertreter: Weickmann & Weickmann PartmbB

(56) Entgegenhaltungen:
- EP-A2- 0 241 231
- US-A- 3 659 427
- US-A- 4 703 611
- US-A1- 2007 234 908
- US-B1- 6 347 931
- US-B1- 6 742 448

## Beschreibung

### I. Anwendungsgebiet

Die Erfindung betrifft eine Ballenpresse, wie sie zum Kompaktieren und Verpressen von losem Material, beispielsweise Verpackungs-Folien, Kartonagen oder zum Recyceln vorgesehenen Kunststoff-Flaschen, vielfach verwendet werden, beispielsweise im Logistikbereich und häufig auch von Supermärkten für deren Verpackungsmaterialien.

### II. Technischer Hintergrund

Bei Ballenpressen sind zwei Bauformen zu unterscheiden:
- Bei Kanal-Ballenpressen wird das Material in einen Presskanal hineingepresst, und durch einen dort vorliegenden Widerstand als Gegenkraft komprimiert, wobei der Widerstand durch die Reibung des bereits erzeugten, komprimierten Materials beim Weiterschieben in dem Presskanal entsteht, der an seinem freien Ende nicht verschlossen ist. Die Pressrichtung der Pressplatte ist also in Richtung der Öffnung des Presskanals gerichtet.
- Bei Kasten-Ballenpressen wird das Material von einem Pressstempel in einem allseits geschlossenen Presskasten zusammengepresst, wobei der Pressstempel die eine Wand des Pressraums, also des Presskastens, darstellt.
Eine Seite des Presskastens ist dabei durch eine Entnahme-Tür im Pressbetrieb verschlossen und kann für die Entnahme des fertigen Pressballens geöffnet werden. Die Pressrichtung, in der sich der Pressstempel bewegt, kann in Richtung dieser Entnahmeöffnung gerichtet sein, oder auch quer hierzu. In der Praxis ist bei einer Kastenpresse, bei der die Pressrichtung in Richtung Entnahmeöffnung, also Entnahme-Tür, gerichtet ist, die Pressrichtung häufig horizontal vorgesehen.

Bei Kasten-Ballenpressen, bei denen die Pressrichtung etwa parallel zur Ebene der Entnahmeöffnung gerichtet ist, ist die Pressrichtung dagegen häufig vertikal von oben nach unten vorgesehen.

In beiden Fällen ist die Entnahme-Tür in aller Regel etwa vertikal angeordnet.

Die vorliegende Erfindung befasst sich mit den Kasten-Ballenpressen, in denen also eine verschließbare Entnahme-Tür vorhanden ist, die im Pressbetrieb dem Pressdruck standhalten muss, und insbesondere deren Öffnungs-Mechanismus.

Grundsätzlich sind hierbei sowohl Schiebetüren als auch Schwenktüren bekannt.

Schwenktüren besitzen den Vorteil, dass sie im offenen Zustand keine zusätzliche Bauhöhe, also über den Presskasten hinaus, benötigen, jedoch um dem Pressdruck widerstehen zu können, im geschlossenen Zustand einer stabilen und aufwendigen Verriegelungsvorrichtung benötigen, die meist vor dem Öffnen der Tür manuell gelöst werden muss.

Eine Schiebetür hat den Vorteil, dass sie einen solchen zusätzlichen Verriegelungsmechanismus nicht unbedingt benötigt, sofern die Führungen der Schiebetür massiv ausgestaltet sind.

Der Nachteil der Schiebetür besteht darin, dass sie im offenen Zustand zusätzlichen Bauraum entweder in der Höhe oder in der Breite des Presskastens benötigt, und der Verlagerung des gesamten Türgewichts zur Öffnung in aller Regel eines Arbeitszylinders wie etwa eines Hydraulikzylinders bedarf, und nicht von Hand geöffnet werden kann.

Ein weiteres Problem ist bei der Öffnung die noch auf der Entnahme-Tür quer zu deren Türebene lastende Kraft:
Zwar wird zuvor die Pressplatte etwas zurückgezogen, um keine Presskraft auf den gebildeten Ballen mehr auszuüben, jedoch lastet wegen einerseits der Reibung des erzeugten Pressballens an den umgebenden Wänden, die den Pressballen im Wesentlichen in Position halten, und andererseits die nach Wegfall der Presskraft eintretende Ausdehnung des Pressballens dafür, dass dennoch auf der Entnahmetür eine erhebliche Kraft lastet.

Bei einer Schwenktür führt dies dazu, dass die Verriegelungsvorrichtung nach wie vor etwas unter Spannung steht, und deshalb zum Teil erhebliche Kraft zum Lösen dieser Verriegelungsvorrichtung aufgebracht werden muss.

Bei einer Schiebetür führt dies dazu, dass man die Bewegung der Schiebetür nicht einfach in Richtung der Türebene vorsehen konnte, sondern zunächst ein Abheben der Schiebetür aus der Öffnungs-Ebene heraus vorgesehen hat, um den vorhandenen, auf der Entnahmetür lastenden Restdruck zu beseitigen, und erst dann die Schiebetür quer zum Presskasten verlagert hat zur Freigabe der Entnahmeöffnung.

Diese Abhebebewegung ist auch notwendig, damit die in der Kontaktfläche der Schiebetür eingearbeiteten Nuten und die darin liegenden Umreifungs-Drähte der fertig umreiften Ballen beim Öffnen der Tür aus diesen Nuten heraus gelangen können.

Da eine solche Schiebetür wie erwähnt in aller Regel mittels eines Arbeitszylinders - meist zwei auf gegenüberliegende Seiten angeordneten Arbeitszylindern, um ein Verkanten beim Öffnen und Schließen zu vermeiden
- betätigt wird, hat dies weitere Nachteile zur Folge:
   Zum einen kann die Schiebetür dabei nur mittels einzelner, entlang der in Bewegungsrichtung verlaufenden Seitenkanten der Schiebetür zueinander beabstandeter, Führungszapfen in einer kulissenartigen Führung am Pressengehäuse geführt werden, um zunächst die besagte Abhebebewegung und erst danach die eigentliche Öffnungsbewegung durchzuführen.

Dies bedeutet jedoch, dass in der Schließstellung entweder die gesamte Belastung auf diesen Führungszapfen lastet, oder eine zusätzliche Verriegelungsvorrichtung vorgesehen werden muss, die die Schiebetür gegen die auf ihr lastenden Presskräfte abstützt.

Eine weitere Folge ist, dass der oder die die Schiebetür bewegenden Arbeitszylinder sowohl am schiebetürseitigen Ende als auch am gestellseitigen Ende schwenkbar befestigt werden müssen.

Aus der EP 241231 A2 ist in diesem Zusammenhang eine Kasten-Ballenpresse bekannt, die auf der dem Pressstempel gegenüberliegenden Frontseite von einer Schiebetür verschlossen werden kann.

Dieses Dokument offenbart ebenfalls eine Ballenpresse mit den Merkmalen des Oberbegriffs des Anspruchs 1.

Eine Umreifung der durch die Ballenpresse gebildeten Ballen ist nicht vorgesehen.

Aus der US 6347931 B1 ist ferner eine Ballenpresse bekannt, bei der eine den Presskanal verschließende Schiebetür zwar gemäß der Figuren 8 und 9 zur Kontaktfläche schräg stehende Flächenbereiche aufweist, jedoch in Spalte 7, Zeile 31 klar ausgesagt ist, dass dennoch die Schiebetür 70 eine immer gleiche Längsposition beibehält, wenn sie sich (in Querrichtung) schließt.

### III. Darstellung der Erfindung

### a) Technische Aufgabe

Es ist daher die Aufgabe gemäß der Erfindung, die vorbeschriebenen Nachteile zu vermeiden und dennoch eine einfache und kostengünstige Konstruktion zu ermöglichen, bei der auch das Öffnen und Schließen der Schiebetür sehr einfach durchgeführt werden kann.

### b) Lösung der Aufgabe

Diese Aufgabe wird durch die kennzeichnenden Merkmale der Ansprüche 1 und 13 gelöst. Vorteilhafte Ausführungsformen ergeben sich aus den Unteransprüchen.

Hinsichtlich der Kasten-Ballenpresse wird diese Aufgabe dadurch gelöst, dass die Schiebetür zwischen der Offenstellung und der Schließstellung verschoben wird entlang von Türführungen, die gerade verlaufen, und zwar in einem spitzen Winkel zur Öffnungsebene der Entnahmeöffnung, welche durch die Schiebetür in der Schließstellung verschlossen wird.

In der Regel verläuft diese Öffnungsebene lotrecht zur Verlaufsrichtung des Presskastens, die bei einer in Richtung Entnahmeöffnung gerichteten Pressrichtung gleichzeitig die Pressrichtung ist.

Wenn dieser Winkel relativ klein ist, also unter 30°, besser unter 20°, besser unter 10° oder gar unter 5°, ist es möglich, die Einfädel-Nuten in der Schiebetür für das Umreifungselement vom Querschnitt her so zu gestalten und anzuordnen, dass beim Öffnen der Schiebetür die in diesen Einfädelnuten liegenden Abschnitte des Umreifungselementes - eines Umreifungsbandes oder Umreifungsdrahtes - aus der Öffnung des Querschnitts der Einfädelnut herausgleiten können, ohne dass es hierfür einer ersten Abhebebewegung der Schiebetür im Wesentlichen lotrecht zur Ebene der Entnahmeöffnung bedarf.

Zusätzlich ist die Bewegung, die die Schiebetür dadurch beim Öffnen und Schließen vollziehen muss, eine ausschließlich gerade Bewegung, was die Konstruktion stark vereinfacht:
Zum einen kann die Wirkrichtung des Tür-Antriebes - egal, woraus dieser besteht - parallel zu der Führungsrichtung der Schiebetür, also deren Bewegungsrichtung beim Öffnen oder Schließen, angeordnet werden.

Bei einem Türantrieb, bestehend aus einem oder mehreren Arbeitszylindern, meist Hydraulikzylindern, kann somit ein solcher Hydraulikzylinder jeweils beidseits an dem Pressengehäuse angeordnet werden in einer Richtung, die übereinstimmt mit der Führungsrichtung, in der die Führungen für die Schiebetür verlaufen, sodass ein solcher Arbeitszylinder mit seinen beiden Enden nicht gelenkig einerseits an der Schiebetür und andererseits am Pressengehäuse befestigt werden muss, sondern eine starre Befestigung genügt.

Vor allem aber sind keine einzelnen, kleinflächigen Führungszapfen an der Schiebetür notwendig, um diese in separaten Kulissenführungen zu führen und um die Abhebebewegung zu realisieren, sondern die Führungselemente an der Schiebetür und/oder die Türführungen können sich über einen großen Teil - mindestens 40 %, besser mindestens 60 %, besser mindestens 80 %, besser mindestens 90 % - der Erstreckungsrichtung der Schiebetür in Führungsrichtung erstrecken, also beispielsweise eine Führungsleiste oder eine Führungsnut bilden.

Vor allem auf der bezüglich der Führungselemente vom Presskasten abgewandten Seite sollten die Türführungen über einen möglichst großen Anteil der Erstreckung der Schiebetür in Führungsrichtung vorliegen und insbesondere durchgängig vorliegen.

Dieses Führungselement muss nicht über die gesamte Erstreckung in Führungsrichtung durchgehen, sondern kann durchaus aus einzelnen Elementen bestehen - obwohl dies fertigungstechnisch nachteilig ist - und könnte theoretisch auch in einer Vielzahl von gering zueinander beabstandeten Führungszapfen bestehen, jedoch ist die Gesamtfläche, in der die Führungselemente der Schiebetür in der Schließstellung an den Türführungen anliegt, um ein Vielfaches großflächiger als bei der Anlage von pro Seite nur zwei Führungszapfen in einer jeweiligen Kulissenführung.

Auf diese Art und Weise kann die aus Führungselement und Türführung bestehende Führungseinheit selbst sehr viel höhere Belastungen quer zur Türebene aufnehmen als nur zwei relativ kleinflächige Führungszapfen, sodass allein aus Stabilitätsgründen eine so ausgebildete Schiebetür keine zusätzliche Abstützvorrichtung in Form einer Verriegelungsvorrichtung benötigt, um die Presskräfte aufzunehmen.

Auch die Sicherung der Schließstellung kann auf einfache Art und Weise dadurch erreicht werden, dass mittels des Türantriebes, beispielsweise der Hydraulikzylinder, die Schiebetür in die Schließstellung, meist in Form eines Anschlages in den Türführungen, gefahren wird und in dieser Stellung die Zu- und/oder Abführleitung des Arbeitszylinders etwa durch ein Ventil verschlossen wird. Die Dichtigkeit des Arbeitszylinders genügt, um ein unbeabsichtigtes Öffnen der Schiebetür, bewirkt durch die Presskräfte, zu verhindern, aufgrund des eingangs erwähnten möglichst geringen Winkels zwischen Bewegungsrichtung der Tür und der Öffnungsebene der Entnahmeöffnung am Pressengehäuse.

Im Idealfall ist die aus Führungselementen und Türführungen gebildete Führungseinheit selbsthemmend ausgebildet, zumindest jedoch so ausgebildet, dass es nur einer sehr geringen zusätzlichen Haltekraft, insbesondere von unter 50 N, insbesondere von unter 30 N bedarf, um die Schiebetür, insbesondere auch bei dem maximal möglichen Druck der Pressplatte gegen den entstehenden Ballen, in der Schließstellung zu halten.

Falls aus Sicherheitsgründen oder aufgrund vorliegender Vorschriften dennoch eine formschlüssige Sicherung gegen unbeabsichtigtes Öffnen der Schiebetür benötigt wird, kann diese so ausgebildet werden, dass sie nur geringe, in Pressrichtung auf die Schiebetür einwirkende, Kräfte aufnehmen muss und/oder so, dass sie mit dem Tür-Antrieb wirkverbunden ist, und zusammen mit der Schiebetür, insbesondere nur geringfügig vorher, von dem gleichen Türantrieb geöffnet wird.

Auch bei einer mechanischen Kopplung des Verriegelungsmechanismus mit dem Türantrieb kann erreicht werden, dass der Verriegelungsmechanismus geöffnet wird, bevor sich die Schiebetür in Bewegung setzt.

Nach der Erfindung sollte durch die schräge, aber gerade, Bewegung der Schiebetür natürlich mit zunehmender Bewegung aus der Schließstellung heraus der auf der Schiebetür lastende Druck bald abnehmen, weshalb der Winkel zwischen Bewegungsrichtung der Schiebetür und Öffnungsebene der Entnahmeöffnung mindestens 1° betragen sollte, besser mindestens 2°, besser mindestens 3°.

Da keine schwenkbare Befestigung eines als Türantrieb dienenden Arbeitszylinders wie etwa eines Hydraulikzylinders notwendig ist, wird dieser vor allem gegenüber dem Pressengehäuse fest, also unbeweglich, angeordnet, und/oder auch an der Schiebetür.

Um ein Verkanten zu verhindern, ist vorzugsweise beidseits der Entnahmeöffnung jeweils ein Arbeitszylinder angeordnet.

Vor allem für einen automatischen Betrieb ist es sinnvoll, dass ein Positionssensor vorhanden ist, der zumindest das Erreichen der Endposition in der Schließstellung durch die Schiebetür detektiert, denn erst auf dieses Signal hin darf die Steuerung - die zumindest alle beweglichen Elemente dieser Kasten-Ballenpresse steuert - die Pressplatte in Pressrichtung bewegen und den Pressbetrieb aufnehmen.

Vorzugsweise sollte auch das Erreichen der Endposition der Schiebetür in der Offenstellung detektiert werden, denn erst auf dieses Signal hin sollte die Steuerung das Ausschieben des Ballens durch die dann offene Entnahmeöffnung veranlassen, was ja meist durch die Pressplatte selbst oder einen in der Pressplatte angeordneten Ausstoßer-Kolben mit verringerter Stirnfläche erfolgt.

Um immer einen vollständigen Überblick über den Betriebszustand der Schiebetür zu haben, ist es sinnvoll, dass die Position der Schiebetür entlang ihres gesamten Bewegungsweges detektiert wird mittels eines Positionssensors, beispielsweise eines Seilzugsensors oder eines kontaktlos arbeitenden Sensors, wie etwa eines magnetostriktiven Sensors, der auch gut geschützt im Inneren des Hydraulikzylinders angeordnet sein kann.

Um bei solchen Kasten-Ballenpressen den im Presskasten hergestellten Ballen vor dem Entnehmen mit Umreifungsmaterial zu Umreifen, werden üblicherweise abgelängte Stücke des Umreifungs-Elementes, meist eines Umreifungsdrahtes oder eines relativ steifen Umreifungsbandes - von der Außenseite des Presskastens aus durch entsprechende Öffnungen und in den Innenflächen des Presskastens sowie der Pressplatte ausgebildete Einfädelnuten hindurchgeschoben um den Ballen herum, vorzugsweise in einer horizontalen Ebene, bis das vordere Ende wieder durch diese Öffnung in der Wand des Presskastens vorsteht, sodass die beiden Enden miteinander verbunden werden können.

Auch in der Kontaktfläche der Schiebetür sind solche Einfädelnuten vorhanden, in denen das Umreifungselement mit einem Abschnitt liegen soll, und durch welches das Umreifungselement vorher mit seinem freien Ende voraus hindurch geschoben wird.

Dabei besteht das grundsätzliche Problem, dass **der** Querschnitt dieser Einfädelnuten zum Pressraum hin offen sein müssen, sodass beim Verpressen des Materials auch etwas Material in die Einfädelnuten hineingepresst werden kann, dass dadurch das anschließende Einfädeln des Umreifungs-Elementes erschwert oder im Extremfall ganz verhindert.

Sofern diese Einfädelnuten in der Schiebetür quer zur Führungsrichtung der Schiebetür liegen, muss für das Herausbewegen des darin liegenden Abschnittes des Umreifungs-Elementes entweder die Öffnung des Querschnitts der Einfädelnut sehr groß gestaltet werden oder die Schiebetür muss zu Beginn Ihrer Öffnungsbewegung eben eine Abhebebewegung vollziehen, die im Wesentlichen lotrecht zur Öffnungsebene steht.

Was auf den ersten Blick ein Nachteil der nur unter einem spitzen Winkel zur Öffnungsebene liegenden Bewegungsrichtung der Schiebetür ist, nämlich ein erschwertes Herausbewegen des Umreifungs-Elementes aus der Einfädel-Nut der Schiebetür, lässt sich durch geeignete Maßnahmen sogar in einen erheblichen Vorteil verwandeln:
Dies wird erreicht, indem die **zur** Nut-Öffnung des Nutenquerschnitts hinweisende obere - etwa in Öffnungsrichtung der Türe weisende - Flanke der Nut nicht primär in Richtung Presskasten weist, sondern primär in Bewegungsrichtung der Schiebetür weist, also unter einem spitzen Winkel zur Öffnungsebene des Presskastens.

Vor allem aber kann **die obere** Nut-Flanke mindestens bis zum freien Ende der unteren Nut-Flanke herabreichen, insbesondere diese in Pressrichtung teilweise oder vorzugsweise vollständig abdecken.

Dadurch kann nur sehr schwer Material beim Verpressen in die Einfädelnut in der Schiebetür gelangen, weil diese quer zur Türebene abgedeckt ist und das Material einen labyrinthartigen Weg in den Nutenquerschnitt hinein finden müsste.

Zu diesem Zweck ist der spitze Winkel, unter dem die dem Presskasten benachbarte Nutenflanke zur Öffnungsebene liegt, vorzugsweise gleich oder größer als der spitze Winkel zwischen Schiebetür und der oberen Nutflanke.

Auch die vom Presskasten abgewandte Nutflanke verläuft aus diesem Grund zur Öffnungsebene unter einem spitzen Winkel, der vorzugsweise gleich oder größer als der Winkel zwischen oberer Nutflanke und der Öffnungsebene.

Hinsichtlich des Verfahrens kann eine Kasten-Ballenpresse - insbesondere, wenn sie wie vorbeschrieben ausgebildet ist - zum Öffnen der Schiebetür so betrieben werden, dass diese Schiebetür in einer insgesamt geraden und nicht gekrümmten Führungsrichtung zwischen der Offenstellung und der Schließstellung bewegt wird.

Zwar kann es sein, dass hierbei gerade zu Beginn der Öffnungsbewegung durch die noch relativ hohe Haftreibung zwischen Ballen und Schiebetür eine etwas größere Lösekraft aufgebracht werden muss als bei einer ersten Abhebebewegung etwa lotrecht zur Öffnungsebene.

Dies ist jedoch bei einem oder zwei Hydraulikzylindern als Türantrieb durch entsprechende Dimensionierung auch kostenmäßig unerheblich im Vergleich dazu, dass die Gesamtkonstruktion wesentlich einfacher, wartungsfreundlicher und bedienfreundlicher wird.

Vorzugsweise befindet sich also die Kontaktfläche der Schiebetür beim Öffnen oder Schließen immer in einer Parallelstellung zur Öffnungsebene.

Selbst wenn eine Verriegelungsvorrichtung vorhanden ist, kann diese so ausgestaltet werden, dass sie nicht vorher und insbesondere nicht manuell entriegelt werden muss, bevor mittels des Türantriebes die Öffnungsbewegung der Schiebetür bewirkt wird, sondern durch Kopplung des Türantriebes mit der Verriegelungsvorrichtung, insbesondere deren Entriegelungs-Elementes, kann dies automatisch zusammen mit der Türöffnung vom Türantrieb bewirkt werden.

### c) Ausführungsbeispiele

Ausführungsformen gemäß der Erfindung sind im Folgenden beispielhaft näher beschrieben. Es zeigen:
- **Figur 1a:**: Eine horizontal arbeitende Ballenpresse nach dem Stand der Technik in einer teilgeschnittenen Seitenansicht entlang Linie A - A der Figur 1b, vor Beginn des Pressbetriebes und bei geschlossener Schiebetür,
- **Figur 1b:**: Eine Aufsicht auf die Kasten-Ballenpresse der Figur 1a im dort dargestellten Betriebszustand,
- **Figur 2:**: Eine teilgeschnittenen Seitenansicht der Kasten-Ballenpresse gemäß Figur 1a mit einem bereits teilweise im Presskasten aufgebauten Ballen, aber bei noch geschlossener Schiebetür,
- **Figur 3:**: In der gleichen Seitenansicht wie Figur 1a und 2 die Ballenpresse gemäß Figur 1a mit geöffneter Schiebetür und bereits teilweise aus dem Presskasten 50 ausgestoßenem Ballen,
- **Figur 4a:**: Eine erfindungsgemäße Kasten-Ballenpresse in einer Darstellung gemäß Figur 1a,
- **Figur 4b:**: Die Kasten-Ballenpresse gemäß Figur 4a in einer Ansicht gemäß Figur 1b,
- **Figur 5:**: Die Kasten-Ballenpresse in einer Ansicht gemäß Figur 4a bei geschlossener Schiebetür und bereits teilweise aufgebautem Ballen,
- **Figur 6a:**: Die Ballenpresse in einer Ansicht gemäß Figur 4a, mit geöffneter Schiebetür und bereits teilweise ausgestoßenem Ballen,
- **Figur 6b:**: Eine Aufsicht auf die Schiebetür betrachtet in Pressrichtung,
- **Figur 7a:**: Eine Vergrößerung des Bereiches der Schiebetür aus Figur 4a bei geschlossener Schiebetür,
- **Figur 7b:**: Eine Darstellung analog zu Figur 7a mit bereits leicht nach oben verfahrener Schiebetür 5.

Die **Figuren 1a - 3** zeigen eine Kasten-Ballenpresse 1, wie sie aus dem Stand der Technik bekannt ist.

Eine solche Kasten-Ballenpresse 1 umfasst einen in der Längsrichtung 10, meist der horizontalen Richtung, verlaufenden Presskasten 50, der von der linken und rechten Seitenwand 2a, 2b des Pressengehäuses 2 sowie der Oberwand 2c und der Unterwand 2d begrenzt wird.

In den Figuren ist die Pressrichtung 10' entlang der Längsrichtung 10 von rechts nach links gerichtet, sodass das linke Ende des Presskastens 50 offen und durch eine in diesem Fall Schiebetür 5 verschließbar ist, während das rechte Ende des Presskastens 50 durch die in Längsrichtung 10 bewegliche Pressplatte 3 begrenzt wird. Das hintere, hier rechte, Ende des Pressengehäuses 2 wird durch eine fest montierte Rückwand zwischen den Seitenwänden 2a, 2b sowie Oberwand 2c und Unterwand 2d verschlossen, an der sich der an der Rückseite der Pressplatte 3 befestigte Presszylinder 16 abstützt.

Das lose Material 99, etwa Kartonagen, gelangt durch eine etwa in Längsrichtung 10 im mittleren Bereich der Oberwand 2c vorhandene Übergangsöffnung 51' in den Presskasten 50, wobei, auf die Übergangsöffnung 51' Einfülltrichter 25 aufgesetzt wird, in dessen obere Einfüllöffnung 51 das Material 99 eingeworfen wird. Dementsprechend ist die Einfüllöffnung 51 des Einfülltrichters 25 meist größer ist als die Übergangsöffnung 51' vom Einfülltrichter 25 durch die Oberwand 2c in den Presskasten 50, wobei der Einfülltrichter 25 auch als Vorratsraum für zu verpressende Materialien 99 dient.

Aus dem losen Material 99 sollen dicht gepresste Ballen 100 erzeugt werden wie in den **Figuren 2** **und** **3** ersichtlich, weshalb im Pressbetrieb die am linken Ende vorhandene stirnseitige Entnahmeöffnung 52 des Presskastens 50 verschlossen ist durch eine Tür, in diesem Fall eine Schiebetür 5, gegen die eine den Querschnitt des Presskastens 50 ausfüllende Pressplatte 3 mehrfach hintereinander zwischen
- einer Ausgangsstellung gemäß **Figur 1a****,** in der sich die Frontfläche der Pressplatte 3 in Pressrichtung 10' hinter der Übergangsöffnung 51' in der Oberwand 2c befindet und
- einer Pressstellung, in der die Pressplatte 3 über diese Übergabeöffnung 51' in der Oberwand 2c in Pressrichtung 10' hinwegverfahren ist und die vorher im Presskasten 50 befindlichen losen Materialien 99 beginnt, zu einem Ballen 100 gegen die geschlossene Schiebetür 5 zu verpressen, dessen Dicke in Längsrichtung 10 mit jedem Presshub der Pressplatte 3 größer wird.

Die Pressplatte **3** wird hin- und her verfahren und insbesondere in Pressrichtung 10' vorwärts gefahren mittels eines in Pressrichtung 10' hinter der Pressplatte 3 angeordneten Presszylinders 16, oder mehreren Presszylindern 16 wie in **Figur 1b** angedeutet, die sich an der Rückwand des Pressengehäuses 2 abstützen.

Dabei ist es bekannt, dass die Pressplatte 3 im Presskasten 50 geführt wird, indem sie an der in Pressrichtung 10' Vorderseite eines Presswagens 15 befestigt ist, der beispielsweise mittels Rollen 17 auf der Unterwand 2d des Pressengehäuses 2 fährt.

Von dem oberen Ende der Pressplatte 3 erstreckt sich eine Abdeckplatte 15a entgegen der Pressrichtung 10' nach hinten, die sich in der Aufsicht betrachtet wenigstens über die Breite der Übergabeöffnung 51' vom Einfülltrichter 25 in den Presskasten 50 erstreckt - deren Länge so bemessen ist, dass bei der in Pressrichtung 10' vordersten, durch die Pressplatte 3 erreichbaren Pressposition die Unterseite der Übergabeöffnung 51' vom Einfülltrichter 25 in dem Presskasten 50 noch verschlossen wird, um ein Nachrutschen von im Einfülltrichter 25 befindlichem losem Material 99 in den Bereich hinter die Pressplatte 3 zu verhindern.

Ein solches Nachrutschen in den Presskasten 50 soll erst nach dem Zurückverfahren der Pressplatte 3 hinter die Übergabeöffnung 51' in den dann vorhandenen Freiraum zwischen bereits teilweise aufgebautem Ballen 100 und der Pressplatte 3 geschehen.

Um beim Vorwärtsfahren der Pressplatte 3 über die Übergabeöffnung 51' hinweg ein Verklemmen von losem Material 99 zu verhindern, ist die obere Querkante der Pressplatte 3 an ihrer Frontfläche als Messerkante 3a ausgebildet, die im Bereich der Übergabeöffnung 51' befindliches Material 99 abschert gegenüber der in Pressrichtung 10' vorderen Kante des der Übergabeöffnung 51', die an ihrer Unterkante auch als Gegen-Messer ausgebildet sein kann.

Sobald nach einer z.B. voreingestellten Anzahl von Presshüben oder abhängig vom Erreichen einer Mindestlänge des Ballens 100 bei den Presshüben der Ballen 100 fertiggestellt ist, dessen Rückseite dann immer noch in Pressrichtung 10' vor der Übergabeöffnung 51' liegt, wird der Ballen 100 bei noch geschlossener Schiebetür 5 in mehreren horizontalen Ebenen übereinander mit einem Umreifungsmaterial wie etwa einem Umreifungsdraht 20 umreift, und erst danach
- in aller Regel zuerst die Pressplatte 3 etwas zurückgefahren, um den Pressdruck vom umschnürten Ballen 100 zu nehmen,
- die Schiebetür 5 geöffnet und
- wie in **Figur 3** dargestellt der Ballen 100 aus der Entnahmeöffnung 52 des Presskastens 50 ausgeschoben auf einen Transportträger wie etwa eine Palette 18, wobei das Ausschieben entweder mittels der Pressplatte 3 oder eines separaten Ausstoßers erfolgen kann.

Beim Umreifen des fertiggestellten Ballens 100 im geschlossenen Presskasten 50 werden in mehreren, hier vier, Ebenen übereinander jeweils auf Länge geschnittene Umreifungs-Drähte um den Ballen 100 in einer horizontalen Ebene herumgeführt, und deren beidseitige Enden jeweils gegeneinander verbunden, sodass ein geschlossener, relativ eng am Ballen 100 anliegender, Umreifungs-Ring entsteht.

Nach dem Wegnehmen des Pressdruckes durch die Pressplatte 3 in Richtung geschlossener Schiebetür 5 dehnt sich der Ballen 100 etwas aus, was im Presskasten 50 zunächst nur in Längsrichtung 10 möglich ist, wodurch die geschlossenen Umreifungs-Ringe aus Umreifungsmaterial gespannt werden.

Das Herumführen des jeweiligen Umreifungsdrahtes 20 erfolgt dadurch, dass in den Innenflächen der Seitenwände 2a, 2b des Pressengehäuses 2 mehrere in Längsrichtung 10 im Abstand übereinander verlaufende Längsnuten 21 eingearbeitet sind, und ebenso auf gleicher Höhe - bei der Schiebtür 5 in deren geschlossenem Zustand - Einfädelnuten 12 horizontal, aber in Querrichtung zur Längsrichtung 10 verlaufend.

Analoge Einfädelnuten 12 sind in der Frontfläche 3a der Pressplatte 3 auf der gleichen Höhe eingearbeitet, also ebenfalls fluchtend zu den Enden der Längsnuten 21.

Durch eine oder zwei entsprechende kleine Durchgangsöffnungen in einer der Seitenwände, z.B. 2b, des Pressengehäuses 2 auf der Höhe jeder Einfädelnuten 12 wird ein solcher Umreifungsdraht 20 mit dem freien Ende voraus entlang einer der Einfädelnuten 12 in der Frontfläche 3a der Pressplatte 3 geschoben, an deren gegenüberliegendem Ende durch entsprechende Formgebung automatisch umgelenkt in die in Längsrichtung 10 verlaufende Längsnut 21 der gegenüberliegenden Seitenwand 2a, von dort weiter in die Einfädelnut 12 in der Kontaktfläche 5a der Schiebetür 5 und über die Längsnut 21 in der Seitenwand 2a wieder zurück zur Einfädelöffnung in dieser Seitenwand 2a, wo die beiden freien Enden des Umreifungsdrahtes 20 miteinander verbunden werden, beispielsweise durch einen sogenannten Quicklink-Verschluss.

Da alle diese Nuten 12, 21 zum Pressraum 50 hin offen sind, kann - nach Öffnen der Schiebetür 5 - der umreifte Ballen 100 aus dem Presskasten 50 durch dessen Entnahmeöffnung 52 ausgeschoben werden, z.B. auf eine Palette 18, und mit einem Gabelstapler abtransportiert werden, da die um den Ballen 100 herumgelegten Umreifungs-Ringe 20 sich aus den Nuten 12, 21 heraus bewegen können.

Es dürfte klar sein, dass dieses Hindurchfädeln eines Umreifungs-Drahtes 20 durch die beschriebenen Nuten 12, 21 nicht funktioniert, wenn die Nuten abschnittweise mit zu verpressendem Material zugesetzt sind, weshalb die Nutöffnungen der Nut-Querschnitte möglichst klein gehalten werden, also kaum größer sind als die Dicke des verwendeten Umreifungsdrahtes 20. Erfindungsgemäß geht es um die Gestaltung und Bewegung der Schiebetür 5, insbesondere im Zusammenspiel mit der Umreifung der Ballen 100:
Beim Stand der Technik gemäß der **Figuren 1a** - **3** vollzieht die Schiebetür 5 beim Öffnen eine Bewegung in Bewegungsrichtung 4', nämlich zunächst eine Abhebebewegung, bei der die Schiebetür 5 unter einem relativ großen Winkel zur Öffnungs-Ebene 52" der Entnahme-Öffnung 52 von dieser wegbewegt wird, aber nur über eine relativ kurze Strecke, und danach parallel zur Öffnungsebene 52" nach oben gefahren wird, um die Entnahmeöffnung 52 freizugeben.

Die Abhebebewegung dient dazu, den noch auf der Schiebetür 5 lastenden restlichen Druck von der Schiebetür 5 zu nehmen und vor allem dazu, die in den Einfädelnuten 12 der Schiebetür 5 liegenden Umreifungs-Drähte 20 problemlos aus diesen heraus gleiten zu lassen, damit die Öffnung des Nut-Querschnitts 13 dieser Einfädelnuten 12 gering bleiben kann. Die Querschnittsform 13 der Einfädelnuten 12 ist in aller Regel nach wie vor rechteckig mit zwei horizontal verlaufenden, zueinander parallelen Flanken.

Wie die **Figuren 1a** und vor allem **Figur 1b** zeigen, kann eine solche Bewegungsrichtung 4' nur erreicht werden, indem von den Seitenkanten der Schiebetür 5 aus zwei Führungszapfen 23 zur Seite vorstehen, wobei sich die auf derselben Seite angeordneten oberen und unteren Führungszapfen 23 in der Regel an unterschiedlichen Axialpositionen befinden, damit jeder von ihnen in einer separaten Führungsnut 24 nach Art einer Kulisse geführt werden kann.

Dies bedeutet aber, dass in der Schließstellung die gesamte Druckbelastung auf die Schiebetür 5 von diesen relativ kleinflächigen Führungszapfen 23 getragen werden müsste, was in der Praxis kaum möglich ist, weshalb eine solche Konstruktion zusätzlich eine Verriegelungsvorrichtung erfordert wie etwa einhängbare Schwenkhebel 14, wie beispielhaft in der **Figur 1a** dargestellt, und von denen dann mehrere über die Höhe verteilt vorhanden sind und die Druckbelastung aufnehmen.

Die Verriegelungsvorrichtung muss vor dem Hochfahren der Schiebetür 5 manuell entriegelt werden, was bei der auf der Schiebetür 5 lastenden Presskraft unter Umständen einen hohen Kraftaufwand bedeuten kann.

Wie vor allem die **Figur 1b** zeigt, wird die Schiebetür 5 in der Höhe bewegt mittels je eines Hydraulikzylinders 7 als Türantrieb 6 auf jeder Seite der Schiebetür 5, dessen unteres Ende mit dem Pressengehäuse 2 verbunden ist und dessen oberes Ende mit dem oberen Ende der schmalen Außenseite der Schiebetür 5 verbunden ist.

Wie bereits aus dem Seitenversatz der Bewegungsrichtung 4' klar wird und in **Figur 3** zu erkennen ist, steht der Hydraulikzylinder 7 bei hochgefahrener, geöffneter Schiebetür 5 unter einem anderen Winkel zur in der Seitenansicht betrachteten Pressrichtung 10' als in der Schließstellung. Deshalb muss der Hydraulikzylinder 7 auch an dem Pressengehäuse 2 an seinem unteren Ende schwenkbar um eine in horizontaler Querrichtung verlaufenden Achse befestigt werden.

Die **Figuren 4a** - **6b** zeigen die erfindungsgemäße Lösung, bei der die Bewegungsrichtung 4' der Schiebetür 5 beim Öffnen und Schließen eine durchgängig gerade Richtung ist, mit einem relativ geringen, auf jeden Fall spitzen, Winkel α zwischen der Bewegungsrichtung 4' und der Öffnungsebene 52", betrachtet in der Seitenansicht auf die Längsrichtung 10 wie in **Figur 4a****.**

Dadurch können Führungselemente verwendet werden, die sich über einen wesentlich größeren Führungsbereich als die Führungszapfen 23 beim Stand der Technik erstrecken:
So kann an beiden Seiten der Schiebetür 5 - wie am besten in **Figur 4b** zu erkennen - eine Führungsleiste 9 nach außen vorstehen, die in der Seitenansicht betrachtet zwei zueinander parallele Flanken aufweist, die sich beide in Bewegungsrichtung 4' erstrecken und mithin gerade sind.

Die Führungsleiste 9 kann sich über die gesamte Höhe der Schiebetür 5 und im geschlossenen Zustand der Schiebetür 5 sogar nach oben über das obere Ende der Entnahmeöffnung 52 hinaus erstrecken.

Ferner ist es möglich, dass am Pressengehäuse 2 - in der Aufsicht betrachtet seitlich außerhalb des Presskastens 50 - vor allem in Pressrichtung 10' hinter der Führungsleiste 9 eine ebenfalls leistenförmige Türführung 4a angeordnet wird, die sich ebenfalls in der Aufsicht betrachtet außerhalb des Presskastens 50 befindet und über die gesamte Höhe des Presskastens 50 und sogar darüber hinaus erstreckt.

Dies bedeutet, dass sich im geschlossenen Zustand der Schiebetür 5 - wenn also die zum Presskasten 50 hin weisende Kontaktfläche 5a parallel zur Öffnungsebene 52" des Pressengehäuses 2 und damit in aller Regel vertikal steht - die Führungsleiste 9 auf ihrer von der anpressenden Presskraft, verursacht durch die Pressplatte 3, abgewandten Seite von dieser Türführung 9 über eine große Fläche abgestützt wird.

Natürlich ist für das Führen der Führungsleiste 9 auch auf der der Presskraft zugewandten Seite eine Tür-Führung 4b, vorzugsweise ebenfalls leistenförmig, vorhanden, die jedoch auch nur im oberen Bereich, gegebenenfalls nur oberhalb der Höhe des Presskastens 50, vorhanden sein kann oder auch über die gesamte Höhe, wenn sich in der Aufsicht betrachtet auch diese Türführung 4b seitlich außerhalb des Presskastens 50 befindet.

Der weitere Vorteil besteht darin, dass - auch hier wird die Schiebetür 5 durch seitlich außerhalb davon im Wesentlichen aufrecht stehende Hydraulik-Zylinder 7 betätigt - sich das obere Befestigungsende des Hydraulik-Zylinders 7 ebenfalls in Bewegungsrichtung 4' und damit nur geradlinig bewegt und somit kein Verschwenken des Hydraulik-Zylinders 7 um sein unteres Ende gegenüber dem Pressengehäuse 2 erforderlich ist.

Ansonsten erfolgt das Erstellen des Ballens 100, Öffnen der Schiebetür 5 und Ausstoßen des Ballens 100 analog zu einer bekannten Kasten-Ballenpresse, wie anhand der **Figuren 5** **und** **6** dargestellt und zuvor anhand der **Figuren 1a** - **3** beschrieben.

Damit bei dieser geradlinigen Bewegungsrichtung 4' trotz des relativ geringen Winkels α zur Öffnungsebene 52" die Umreifungsdrähte 20 aus den in Querrichtung verlaufenden Einfädelnuten 12 in der Frontfläche 5a der Schiebetür 5 herausgelangen können und vorher vorzugsweise auch kein Material aus dem Presskasten 50 in diese Einfädelnuten 12 eindringen kann, wird erfindungsgemäß folgende Gestaltung des Querschnittes 13 der Einfädelnuten 12 in der Schiebetür 5 gewählt, wie anhand der **Figuren 7a****,** **7b** dargestellt:
Der Querschnitt 13 der Einfädelnut 12 besitzt die notwendige Nut-Öffnung 13a zum Pressraum 50 hin, damit der in dem Querschnitt 13 liegende Umreifungsdraht 20 aus der Einfädelnut 12 herausgelangen kann. Dementsprechend ist die engste Stelle 22 des Querschnittes 13 größer als die größte mögliche Breite des Querschnittes des verwendeten Umreifungs-Materials, insbesondere eines Umreifungsdrahtes 20, und insbesondere ist die Öffnung 13a die engste Stelle 22 des Querschnittes 13.

Der Querschnitt 13 wird seitlich begrenzt durch eine obere Nutflanke 13b und eine untere Nutflanke 13c, die zur Nut-Öffnung 13a hin verlaufen und in ihrem von der Nut-Öffnung 13a abgewandtem hinteren Bereich vorzugsweise durch einen Querschnittsboden gegeneinander abgestützt sind, insbesondere miteinander verbunden sind.

Sowohl obere und untere Nutflanke 13b, c als auch der Querschnittsboden können durch Metallstreifen gebildet sein, wobei vorzugsweise insbesondere der obere Metallstreifen über die dem Presskasten 50 zugewandte Kontaktfläche 5a der Schiebetür 5 vorsteht.

Dabei verläuft die obere Nutflanke 13b des Querschnitts 13 in ihrem unteren Bereich gerade auf die Nut-Öffnung 13a zu und verläuft steiler als die untere Nut Flanke 13c. Die oberen Nut Flanke 13b erstreckt sich so weit nach unten, dass ihr freies unteres Ende vorzugsweise tiefer liegt als die engste Stelle 22 des Querschnittes 13, also der geringste Abstand zwischen oberer und unterer Flanke 13b, c, die vorzugsweise die Nut-Öffnung 13a ist.

Dadurch wird in Pressrichtung 10' betrachtet die engste Stelle 22, vorzugsweise die Nut-Öffnung 13 a, durch die obere Nutflanke 13b abgedeckt, sodass ein Hineinpressen von Material 99 aus dem Pressraum 50 durch die engste Stelle 22 hindurch in den dahinterliegenden verbreiterten Bereich des Querschnittes 13 sehr unwahrscheinlich ist.

Die obere Nutflanke 13b ist um einen Winkel β2 gegenüber der Türebene 5" geneigt und damit stärker als die Bewegungsrichtung 4', zur Türebene 5". Die Türebene 5" verläuft in aller Regel parallel zur Öffnungs-Ebene 52".

Die untere Nutflanke 13c verläuft von ihrem vorderen bis zum hinteren Ende vorzugsweise gerade in einem Winkel β1 zur Öffnungs-Ebene 52", und flacher als die obere Nutflanke 13b in deren an die Nut-Öffnung 13a anschließenden Bereich. Der von der Nut-Öffnung 13a weiter entfernte, hintere Bereich der oberen Nutflanke 13b ist zum vorderen Bereich der oberen Nutflanke 13b gewinkelt und verläuft vorzugsweise parallel zur unteren Nutflanke 13 c

Vorzugsweise endet die obere Nutflanke 13b relativ zu den in den Seitenwänden 2a, b verlaufenden, auf etwa gleicher Höhe befindlichen Längsnuten 21 für den Umreifungsdraht 20 unterhalb der Längsnut 21, zumindest unterhalb der oberen Flanke der Längsnut 21, damit sich die Nutöffnung 13a auf Höhe der Längsnut 21 befindet, wenn die Schiebetür 5 ihre Schließstellung bereits etwas verlassen hat.

Wie **Figur 7b** erkennen lässt, kann durch diese Gestaltung beim beginnenden Hochfahren der Schiebetür 5 der Umreifungsdraht 20 ohne Probleme durch die engste Stelle 22, insbesondere die Nut-Öffnung 13a, hindurch aus der Einfädelnut 12 heraus gelangen,

Vorzugsweise sollte die Breite der engsten Stelle 22 mindestens um den Faktor 1,2 ; besser mindestens um den Faktor 1,5; besser mindestens um den Faktor 2, besser mindestens um den Faktor 2,5 größer sein als der größte Querschnitt des Bindedrahtes 20, und/oder nicht größer als das 5-fache, besser nicht größer als das 4-fache, besser nicht größer als das 3-fache größte Querschnitt des Bindedrahtes 20.

Des Weiteren ist in den Figuren 7a, 7b ein berührungslos arbeitender Sensor 8 auf der Oberseite des Presskastens an dessen hinteren Ende dargestellt, mit dem die Schließstellung der Schiebetür 5 detektiert werden kann:
In diesem Fall ist der Sensor 8 mit Blickrichtung in Pressrichtung 10' so angeordnet, dass ihm das obere Ende der Schiebetür 5, wenn sich diese in der vollständig nach unten gefahrenen, geschlossenen Stellung befindet, nicht gegenüberliegt und der Sensor 8 dann kein Signal abgibt.

Sobald die Schiebetür 5 aus dieser vollkommen geschlossenen Stellung auch nur leicht nach oben verfahren ist, liegt sie dem Sensor 8 gegenüber und dieser gibt ein Warnsignal ab.

Selbstverständlich sind andere Sensorarten und/oder andere Anbringungs-Positionen eines solchen Sensors ebenfalls möglich, beispielsweise so, dass der Sensor nur bei vollständig geschlossener Schiebetür 5 ein Signal abgibt, und ansonsten kein Signal abgibt.

### BEZUGSZEICHENLISTE

- 1: Ballenpresse
- 2: Pressengehäuse
- 2a - d: Seitenwand
- 3: Pressplatte
- 3a: Messerkante
- 4, 4a, 4b: Tür-Führung
- 4': Führungs-Richtung
- 4'a: Öffnungs-Richtung
- 4'b: Schließ-Richtung
- 5: Schiebetür
- 5a: Kontaktfläche
- 5": Tür-Ebene
- 6: Tür-Antrieb
- 7: Arbeit-Zylinder, Hydraulik-Zylinder
- 8: Position-Sensor
- 9: Führungs-Element, Führungsleiste
- 10: Längsrichtung
- 10': Pressrichtung
- 10": Querebene
- 11: Querrichtung
- 12: Einfädel-Nut
- 13: Nut-Querschnitt
- 13a: Nut-Öffnung
- 13b, c: Nut-Flanke
- 13c1: Flanken-Teil
- 13c2: Flanken-Teil
- 14: Verriegelungsvorrichtung
- 15: Presswagen
- 15a: Abdeckplatte
- 16: Presszylinder
- 17: Rolle
- 18: Palette
- 19: Fuß
- 20: Umreifungs-Draht
- 21: Längsnut
- 22: engste Stelle
- 23: Führungszapfen
- 24: Führungsnut
- 25: Einfülltrichter

- 50: Presskasten
- 51: Einfüllöffnung
- 51': Übergangsöffnung
- 52: Entnahmeöffnung
- 52": Öffnungs-Ebene

- 99: Kartonage, loses Material
- 100: Ballen

## Patentansprüche

1. Kasten-Ballenpresse (1) zum Verpressen von losem Material, vorzugsweise von Kartonagen (99), zu Ballen (100), mit
- einem in Längsrichtung (10) verlaufenden Presskasten (50), der von in Längsrichtung (10) verlaufenden Wänden (2a bis 2d) eines Pressengehäuses (2) begrenzt wird,
- einer den Presskasten (50) heckseitig begrenzenden, zwischen den Wänden (2a bis 2d) in Pressrichtung (10') bewegbaren Pressplatte (3),
- einem Pressplatten-Antrieb, insbesondere einem Hydraulikzylinder (16),
- wobei am Pressengehäuse (2) eine Einfüllöffnung (51) für das lose Material sowie eine frontseitige Entnahmeöffnung (52) für den Ballen (100) ausgebildet ist, wobei die Entnahmeöffnung (52) in einer Öffnungsebene (52") liegt,
- einer Schiebetür (5), die zwischen
- einer die Entnahmeöffnung (52) verschließenden Schließstellung und
- einer die Entnahmeöffnung (52) freigebenden Offenstellung relativ zum Pressengehäuse (2) hin und her verschiebbar ist,
- wofür die Schiebetür (5) Führungselemente (9) aufweist, die entlang von Tür-Führungen (4) formschlüssig geführt sind,
- einem Tür-Antrieb (6) zum Verschieben der Schiebetür (5),
**dadurch gekennzeichnet, dass**
- die Tür-Führungen (4) gerade verlaufen in einem spitzen Winkel (α) ihrer Führungs-Richtung (4') zu der Öffnungsebene (52") der Entnahmeöffnung (52), die insbesondere die Querebene (10") zur Längsrichtung (10) ist, so dass mit zunehmender Bewegung der Schiebetür (5) aus der Schließstellung heraus ein auf ihr lastender Druck des Ballens (100) bald abnimmt,
und dass der Winkel (∝) zwischen Bewegungsrichtung der Schiebetür (5) und Öffnungsebene (52") der Entnahmeöffnung (52) mindestens 1 ° beträgt.

2. Kasten-Ballenpresse nach Anspruch 1,
**dadurch gekennzeichnet, dass** der Winkel (α)
- maximal 30°, besser maximal 20°, besser maximal 10°, besser maximal 5°
und/oder
- mindestens 2°, besser mindestens 3° beträgt.

3. Kasten-Ballenpresse nach einem der vorhergehenden Ansprüche, **dadurch gekennzeichnet, dass**
- die Führungselemente (9) und/oder die Tür-Führungen (4) in der Schließstellung sich in Führungs-Richtung (4') über mindestens 50 %, besser mindestens 80 %, besser mindestens 90 %, besser mindestens 95 % der Länge der Schiebetür (5) einander gegenüber liegen, insbesondere aneinander anliegen,
- insbesondere die Führungselemente (9) und/oder die Tür-Führungen (4) entweder leistenförmig oder nutförmig in Führungs-Richtung (4') verlaufend ausgebildet sind und sich über mindestens 50 %, besser mindestens 80 %, besser mindestens 90 %, besser mindestens 95 % der Länge der Schiebetür (5) erstrecken.

4. Kasten-Ballenpresse nach einem der vorhergehenden Ansprüche,
**dadurch gekennzeichnet, dass**
die leistenförmigen oder nutförmigen, in Führungs-Richtung (4') verlaufenden, Tür-Führungen (4) auf der vom Presskasten (50) abgewandten Seite der Führungselemente (9) angeordnet sind.

5. Ballenpresse nach einem der vorhergehenden Ansprüche,
**dadurch gekennzeichnet, dass**
die aus Tür-Führungen (4) und Führungselementen (9) bestehende FührungsEinheit selbsthemmend gegen in Pressrichtung (10') aufgebrachte Kräfte ausgebildet ist.

6. Kasten-Ballenpresse nach einem der vorhergehenden Ansprüche,
**dadurch gekennzeichnet, dass**
- der Tür-Antrieb (6) wenigstens einen Arbeits-Zylinder (7), insbesondere einen Hydraulik-Zylinder (7), umfasst,
- der insbesondere in Führungs-Richtung (4') verlaufend angeordnet ist und mit seinem von der Schiebetür (5) abgewandten Ende insbesondere fest, also unbeweglich, gegenüber dem Pressengehäuses (2) angeordnet ist.

7. Kasten-Ballenpresse nach einem der vorhergehenden Ansprüche,
**dadurch gekennzeichnet, dass**
beidseits der Entnahmeöffnung (52) je ein Arbeits-Zylinder (7) angeordnet ist,

8. Ballenpresse nach einem der vorhergehenden Ansprüche,
**dadurch gekennzeichnet, dass**
wenigstens ein Positions-Sensor (8) vorhanden ist, der
- zumindest die End-Position der Schiebetür (5) in der Schließstellung detektiert,
- vorzugsweise auch die End-Position der Schiebetür (5) in der Offenstellung detektiert und
- insbesondere die Position der Schiebetür (5) entlang ihres gesamten Bewegungsweges detektiert.

9. Kasten-Ballenpresse nach einem der vorhergehenden Ansprüche,
**dadurch gekennzeichnet, dass**
- in der dem Presskasten (50) zugewandten Kontakt-Fläche (5a) der Schiebetür (5) Einfädel-Nuten (12) vorhanden sind, die quer zur Führungsrichtung (4'), insbesondere horizontal, verlaufen, deren NutenQuerschnitt (13) oben und unten durch zur Nuten-Öffnung (13a) hin verlaufenden Nut-Flanken (13b, c) begrenzt ist,
- die Nut-Flanken (13b, c) von der Nuten-Öffnung (13a) aus unter einem spitzen Winkel (β1 bzw. β2) zur Öffnungs-Ebene (52") verlaufen, die insbesondere die Querebene (10") zur Längsrichtung (10) ist,
- insbesondere die obere Nut-Flanke (13b) maximal so steil steht wie die Führungs-Richtung (4') und minimal in einem Winkel von 45° zur Horizontalen.

10. Kasten-Ballenpresse nach einem der vorhergehenden Ansprüche,
**dadurch gekennzeichnet, dass**
die obere Nut-Flanke (13b) in Längsrichtung (10) betrachtet mindestens bis zum freien Ende der unteren Nut-Flanke (13c) herabreicht, insbesondere diese überlappt.

11. Kasten-Ballenpresse nach einem der vorhergehenden Ansprüche,
**dadurch gekennzeichnet, dass**
- der spitze Winkel (β2) der oberen Nuten-Flanke (13b) zur Öffnungs-Ebene (52") gleich oder grösser ist als der Winkel (α),
und/oder
- der spitze Winkel (β1) der unteren Nuten-Flanke (13c) zur Öffnungs-Ebene (52") gleich oder grösser Ist als der Winkel (β2).

12. Kasten-Ballenpresse nach einem der vorhergehenden Ansprüche, **dadurch gekennzeichnet, dass**
- eine formschlüssig wirkende Verriegelungsvorrichtung (14) vorhanden ist zum Fixieren der Entnahme-Tür (5) in der Schließstellung, die in der blockierenden Stellung insbesondere selbsthemmend ausgebildet ist und
- insbesondere mit dem Tür-Antrieb (6) wirkverbunden ist.

13. **Verfahren** zum Betreiben einer Kasten-Ballenpresse (1), nach einem der vorhergehenden Ansprüche, zum Verpressen von losem Material, vorzugsweise von Kartonagen (99), zu Ballen (100),
**dadurch gekennzeichnet, dass**
beim Öffnen der Entnahme-Tür (5) die Entnahme-Tür (5) in einer geraden Führungs-Richtung (4') bewegt wird.

14. Verfahren nach einem der vorhergehenden Verfahrensansprüche,
**dadurch gekennzeichnet, dass**
die Schiebetür (5) beim Öffnen oder Schließen mit ihrer Tür-Ebene (5"), die durch die zum Presskasten (50) hinweisende Kontaktfläche (5a) definiert wird, in Parallel-Stellung zur Öffnungs-Ebene (52") bewegt wird, insbesondere ausschließlich in Parallel-Stellung dazu, bewegt wird.

15. Verfahren nach einem der vorhergehenden Verfahrensansprüche,
**dadurch gekennzeichnet, dass**
zum Öffnen der Entnahme-Tür (5) ausschließlich der Tür-Antrieb (6) in Gang gesetzt wird, insbesondere keine vorherige Entriegelung einer Verriegelungsvorrichtung (14) durchgeführt wird.

## Claims

1. Box baler (1) for pressing loose material, preferably cardboard packaging (99), into bales (100), comprising
- a pressing box (50) extending in the longitudinal direction (10), which is delimited by walls (2a to 2d) of a press housing (2) which extend in the longitudinal direction (10),
- a pressing plate (3) which delimits the pressing box (50) at the rear and is movable between the walls (2a to 2d) in the pressing direction (10'),
- a pressing plate drive, in particular a hydraulic cylinder (16),
- a filling opening (51) for the loose material and a front-side removal opening (52) for the bale (100) being formed on the press housing (2), the removal opening (52) being in an opening plane (52"),
- a sliding door (5) which can be moved back and forth relative to the press housing (2) between
- a closed position closing the removal opening (52) and
- an open position releasing the removal opening (52),
- for which purpose the sliding door (5) has guide elements (9) which are guided along door guides (4) in a form-fitting manner,
- a door drive (6) for moving the sliding door (5),
**characterized in that**
- the door guides (4) extend straight at an acute angle (α) of their guide direction (4") to the opening plane (52") of the removal opening (52), which is in particular the transverse plane (10") to the longitudinal direction (10), so that with increasing movement of the sliding door (5) out of the closed position, a pressure of the bale (100) acting thereon soon decreases, and **in that** the angle (α) between the movement direction of the sliding door (5) and the opening plane (52") of the removal opening (52) is at least 1°.

2. Box baler according to claim 1,
**characterized in that**
the angle (α)
- is at most 30°, more preferably at most 20°, more preferably at most 10°, more preferably at most 5°,
and/or
- at least 2°, more preferably at least 3°.

3. Box baler according to either of the preceding claims,
**characterized in that,**
- in the closed position, the guide elements (9) and/or the door guides (4) lie opposite each other (4'), in particular rest against one another, over at least 50%, more preferably at least 80%, more preferably at least 90%, more preferably at least 95% of the length of the sliding door (5) in the guide direction,
- in particular the guide elements (9)
and/or the door guides (4) are designed to extend in the guide direction (4') in the shape of either a strip or a groove, and extend over at least 50%, more preferably at least 80%, more preferably at least 90%, more preferably at least 95% of the length of the sliding door (5).

4. Box baler according to any of the preceding claims,
**characterized in that**
the strip-shaped or groove-shaped door guides (4) extending in the guide direction (4') are arranged on the side of the guide elements (9) that faces away from the pressing box (50).

5. Box baler according to any of the preceding claims,
**characterized in that**
the guide unit consisting of door guides (4) and guide elements (9) is designed to be self-locking against forces applied in the pressing direction (10').

6. Box baler according to any of the preceding claims,
**characterized in that**
- the door drive (6) comprises at least one working cylinder (7), in particular a hydraulic cylinder (7),
- which in particular is arranged so as to extend in the guide direction (4') and, with the end thereof that faces away from the sliding door (5), is in particular arranged so as to be fixed, i.e. immovable, relative to the press housing (2).

7. Box baler according to any of the preceding claims,
**characterized in that**
a working cylinder (7) is arranged on both sides of the removal opening (52),

8. Box baler according to any of the preceding claims,
**characterized in that**
at least one position sensor (8) is provided, which
- detects at least the end position of the sliding door (5) in the closed position,
- preferably also detects the end position of the sliding door (5) in the open position, and
- in particular detects the position of the sliding door (5) along its entire movement path.

9. Box baler according to any of the preceding claims,
**characterized in that**
- threading grooves (12) are provided in the contact surface (5a) of the sliding door (5) that faces the pressing box (50), which grooves extend transversely to the guide direction (4'), in particular horizontally, and the groove cross section (13) of which is delimited at the top and bottom by groove flanks (13b, c) extending toward the groove opening (13a),
- the groove flanks (13b, c) extend from the groove opening (13a) at an acute angle (β1 or β2) to the opening plane (52"), which is in particular the transverse plane (10") to the longitudinal direction (10),
- in particular the upper groove flank (13b) is at most as steep as the guide direction (4') and at least at an angle of 45° to the horizontal.

10. Box baler according to any of the preceding claims,
**characterized in that,**
when viewed in the longitudinal direction (10), the upper groove flank (13b) extends at least down to the free end of the lower groove flank (13c), in particular overlaps therewith.

11. Box baler according to any of the preceding claims,
**characterized in that**
- the acute angle (β2) of the upper groove flank (13b) to the opening plane (52") is equal to or greater than the angle (α),
and/or
- the acute angle (β1) of the lower groove edge (13c) to the opening plane (52") is equal to or greater than the angle (β2).

12. Box baler according to any of the preceding claims,
**characterized in that**
- a locking device (14) which acts in a form-fitting manner is provided for fixing the removal door (5) in the closed position, which locking device is in particular designed to be self-locking in the blocking position and
- in particular is operatively connected to the door drive (6).

13. **Method** for operating a box baler (1) according to any of the preceding claims, for pressing loose material, preferably cardboard packaging (99), into bales (100),
**characterized in that**
when the removal door (5) is opened, the removal door (5) is moved in a straight guide direction (4').

14. Method according to any of the preceding claims,
**characterized in that**
the door plane (5") of the sliding door (5), which is defined by the contact surface (5a) facing the pressing box (50), is moved in a parallel position relative to the opening plane (52"), in particular exclusively in a parallel position relative thereto, when said door is opened or closed.

15. Method according to any of the preceding claims,
**characterized in that**
in order to open the removal door (5), only the door drive (6) is started, in particular no prior unlocking of a locking device (14) is carried out.

## Revendications

1. Presse à balles à caisson (1) pour compresser un matériau en vrac, de préférence des cartonnages (99), en balles (100), avec
- un caisson de compression (50) s'étendant dans la direction longitudinale (10), qui est limité par des parois (2a à 2d) d'un boîtier de presse (2) s'étendant dans la direction longitudinale (10),
- une plaque de compression mobile (3) limitant le caisson de compression (50) du côté arrière, mobile entre les parois (2a à 2d) dans la direction de compression (10'),
- un entraînement de plaque de compression, en particulier un cylindre hydraulique (16),
- dans laquelle sur le boîtier de presse (2) sont formées une ouverture de remplissage (51) pour le matériau en vrac et une ouverture d'évacuation du côté avant (52) pour la balle (100), dans lequel l'ouverture d'évacuation (52) est située dans un plan d'ouverture (52"),
- une porte coulissante (5) qui peut coulisser dans un sens et dans l'autre par rapport au boîtier de presse (2) entre
- une position fermée fermant l'ouverture d'évacuation (52) et
- une position ouverte libérant l'ouverture d'évacuation (52),
- ce pour quoi la porte coulissante (5) présente des éléments de guidage (9) qui sont guidés par ajustement de forme le long de guides de porte (4),
- un entraînement de porte (6) pour déplacer la porte coulissante (5), **caractérisée en ce que**
- les guides de porte (4) s'étendent de manière rectiligne selon un angle aigu (α) de leur direction de guidage (4') au plan d'ouverture (52") de l'ouverture d'évacuation (52), qui est en particulier le plan transversal (10") à la direction longitudinale (10), de sorte qu'avec le déplacement croissant de la porte coulissante (5) depuis la position fermée, une pression de la balle (100) s'exerçant sur elle diminue rapidement, et que l'angle (α) entre la direction de déplacement de la porte coulissante (5) et le plan d'ouverture (52") de l'ouverture d'évacuation (52) est d'au moins 1°.

2. Presse à balles à caisson selon la revendication 1, **caractérisée en ce que**
l'angle (α) est
- au maximum de 30°, mieux au maximum de 20°, mieux au maximum de 10°, mieux au maximum de 5°
et/ou
- d'au moins 2°, mieux d'au moins 3°.

3. Presse à balles à caisson selon l'une des revendications précédentes, **caractérisée en ce que**
- les éléments de guidage (9) et/ou les guides de porte (4) en position fermée se font face, en particulier se touchent, dans la direction de guidage (4') sur au moins 50 %, mieux au moins 80 %, mieux au moins 90 %, mieux au moins 95 % de la longueur de la porte coulissante (5),
- en particulier les éléments de guidage (9) et/ou les guides de porte (4) sont agencés en s'étendant en forme de bande ou en forme de rainure dans la direction de guidage (4') et s'étendent sur au moins 50 %, mieux au moins 80 %, mieux au moins 90 %, mieux au moins 95 % de la longueur de la porte coulissante (5).

4. Presse à balles à caisson selon l'une des revendications précédentes, **caractérisée en ce que** les guides de porte (4) s'étendant en forme de bande ou de rainure dans la direction de guidage (4') sont disposés sur le côté des éléments de guidage (9) opposé au caisson de compression (50).

5. Presse à balles selon l'une des revendications précédentes, **caractérisée en ce que**
l'unité de guidage consistant en guides de porte (4) et en éléments de guidage (9) est agencée de manière autobloquante contre les forces appliquées dans la direction de compression (10').

6. Presse à balles à caisson selon l'une des revendications précédentes, **caractérisée en ce que**
- l'entraînement de porte (6) comprend au moins un cylindre de travail (7), en particulier un cylindre hydraulique (7),
- qui est agencé de manière à s'étendre en particulier dans la direction de guidage (4') et est agencé avec son extrémité opposée à la porte coulissante (5) en particulier de manière fixe, c'est-à-dire de manière immobile, par rapport au boîtier de presse (2).

7. Presse à balles à caisson selon l'une des revendications précédentes, **caractérisée en ce que**
un cylindre de travail (7) est disposé de chaque côté de l'ouverture d'évacuation (52).

8. Presse à balles à caisson selon l'une des revendications précédentes, **caractérisée en ce que**
au moins un détecteur de position (8) est présent, qui
- détecte au moins la position finale de la porte coulissante (5) dans la position fermée,
- de préférence détecte également la position finale de la porte coulissante (5) dans la position ouverte et
- en particulier détecte la position de la porte coulissante (5) sur toute sa trajectoire de déplacement.

9. Presse à balles à caisson selon l'une des revendications précédentes, **caractérisée en ce que**
- dans la surface de contact (5a) de la porte coulissante (5) tournée vers le caisson de compression (50), se trouvent des rainures d'insertion (12) qui s'étendent transversalement à la direction de guidage (4'), en particulier horizontalement, dont la section droite de rainure (13) est limitée en haut et en bas par des flancs de rainure (13b, c) s'étendant vers l'ouverture de rainure (13a),
- les flancs de rainure (13b, c) s'étendent depuis l'ouverture de rainure (13a) sous un angle aigu (β1 ou β2) par rapport au plan d'ouverture (52"), qui est en particulier le plan transversal (10") par rapport à la direction longitudinale (10),
- en particulier le flanc de rainure supérieur (13b) est au maximum à aussi forte pente que la direction de guidage (4") et au minimum selon un angle de 45° par rapport à l'horizontale.

10. Presse à balles à caisson selon l'une des revendications précédentes, **caractérisée en ce que**
le flanc de rainure supérieur (13b), observé dans la direction longitudinale (10), s'étend vers le bas au moins jusqu'à l'extrémité libre du flanc de rainure inférieur (13c), en particulier chevauche celui-ci.

11. Presse à balles à caisson selon l'une des revendications précédentes, **caractérisée en ce que**
- l'angle aigu (β2) du flanc de rainure supérieur (13b) par rapport au plan d'ouverture (52") est égal ou supérieur à l'angle (α),
et/ou
- l'angle aigu (01) du flanc de rainure inférieur (13c) par rapport au plan d'ouverture (52") est égal ou supérieur à l'angle (β2).

12. Presse à balles à caisson selon l'une des revendications précédentes, **caractérisée en ce que**
- pour fixer la porte d'évacuation (5) dans la position fermée, il est prévu un dispositif de verrouillage agissant par ajustement de forme (14), qui est conçu en particulier pour être autobloquant dans la position de blocage et
- est relié fonctionnellement en particulier avec l'entraînement de porte (6).

13. Procédé pour faire fonctionner une presse à balles à caisson (1), selon l'une des revendications précédentes, pour compresser un matériau en vrac, de préférence des cartonnages (99), en balles (100),
**caractérisé en ce que**
lors de l'ouverture de la porte d'évacuation (5), la porte d'évacuation (5) est déplacée dans une direction de guidage rectiligne (4').

14. Procédé selon l'une des revendications de procédé précédentes, **caractérisé en ce que**
la porte coulissante (5) lors de l'ouverture ou de la fermeture est déplacée avec son plan de porte (5"), qui est défini par la surface de contact (5a) dirigée vers le caisson de compression (50), dans une position parallèle au plan d'ouverture (52"), en particulier est déplacée exclusivement dans une position parallèle à celui-ci.

15. Procédé selon l'une des revendications de procédé précédentes, **caractérisé en ce que**
pour ouvrir la porte d'évacuation (5) l'entraînement de porte (6) est mis en marche exclusivement, en particulier aucun déverrouillage préalable d'un dispositif de verrouillage (14) n'est effectué.
